# EUROPÄISCHE PATENTSCHRIFT

(11) **EP 0 298 416 B1**
(45) Veröffentlichungstag und Bekanntmachung des Hinweises auf die Patenterteilung: **05.05.1993**
(21) Anmeldenummer: 88110692.6
(22) Anmeldetag: 05.07.1988
(51) Int. Cl.: F25D 21/00

(54) **Verfahren zum Entfernen des innenseitigen, die Transparenz beeinträchtigenden Kondensationsbeschlages auf der Verglasung eines Kühlmöbels und Kühlmöbel zur Durchführung des Verfahrens**
Method of removing the transparency-impairing internal fog layer from refrigerator panes, and refrigerator for carrying out the method
Procédé pour éliminer la couche de buée interne nuisant à la transparence du vitrage d'un réfrigérateur et réfrigérateur pour la mise en oeuvre du procédé

(30) Priorität: 07.07.1987 DE 3722349
(43) Veröffentlichungstag der Anmeldung: 11.01.1989
(73) Patentinhaber: FLACHGLAS AKTIENGESELLSCHAFT, 90762 Fürth (DE)
(72) Erfinder: Groth, Rolf, Dr., D-4630 Bochum 6 (DE); Bause, Hans, D-5810 Witten (DE)
(74) Vertreter: Niemann, Uwe, Dr.-Ing.

(56) Entgegenhaltungen:
- DE-A- 1 129 972
- GB-A- 2 131 143
- US-A- 3 307 373
- US-A- 4 009 586
- US-A- 4 203 301
- US-A- 4 361 012

## Beschreibung

Die Erfindung betrifft ein Verfahren zum Entfernen des innenseitigen, die Transparenz beeinträchtigenden Kondensationsbeschlages auf der Verglasung eines Kühlmöbels, das durch Zwangsluftumwälzung gekühlt wird und bei dem dieser Beschlag sich bei geöffneter Tür bildet. Die Erfindung betrifft auch ein Kühlmöbel zur Durchführung des Verfahrens.

Kühlmöbel, wie z.B. in Verkaufsräumen aufgestellte Kühlvitrinen, besitzen zumindest ein Fenster, durch das die im Kühlmöbel präsentierte Ware sichtbar ist. Das Fenster ist häufig in die Tür des Kühlmöbels eingelassen. Wegen der niedrigen Innentemperaturen im Kühlmöbel, die zwischen 10° C und -30° C betragen können, ist eine gute Wärmeisolierung der Verglasung erförderlich, damit die benötigte Kühlleistung geringgehalten werden kann. Hochwärmedämmende Verglasungen bestehen in der Regel aus einem Mehrscheibenisolierglas, bei dem die Zwischenräume zwischen den einzelnen Scheiben mit bestimmten Gasen gefüllt und die Scheiben mit Beschichtungen versehen sein können. Damit lassen sich Wärmedurchgangskoeffizienten k von weniger als 2 W/m²K erreichen. Unter Wärmedurchgangskoeffizient k wird in diesem Zusammenhang die Wärmestromdichte, bezogen auf den Temperaturunterschied der beidseitig an die Verglasung angrenzenden Räume, verstanden. Für den Wärmedurchgangskoeffizienten sind dementsprechend drei Anteile zu berücksichtigen: der Anteil der Verglasung selbst und die Anteile der auf der warmen bzw. kalten Seite der Verglasung angrenzenden Luftschichten entsprechend der Beziehung
wobei:
- R =: Wärmedurchlaßwiderstand der Verglasung,
- αₐ, αᵢ =: Wärmeübergangskoeffizienten nach außen bzw. innen bedeuten.

Bei der Angabe von k-Werten sind die Werte für die Wärmeübergangskoeffizienten entsprechend mittleren Bedingungen für eine vertikale Verglasung auf dem Bausektor auf αₐ = 23 W/m²K und αᵢ = 8 W/m²K normiert.

Im folgenden beziehen sich alle Angaben von k-Werten auf diese genormten Randbedingungen. Es versteht sich dabei von selbst, daß in der Praxis bei Kühlvitrinen die tatsächlichen Werte davon geringfügig abweichen können. So wird der Wärmeübergangskoeffizient αₐ zwischen der Verglasung und dem umgebenden Raum u.a. von den Aufstellungsbedingungen und den vorliegenden Luftströmungen im Aufstellungsraum abhängen. Das gleiche gilt für den Wärmeübergangskoeffizienten zum Innenraum der Kühlvitrine αᵢ. Auch er ist u.a. etwas abhängig von den Abmessungen der jeweiligen Kühlvitrine und ferner auch vom Grad der Zwangs-Luftumwälzung.

Je besser die Wärmeisolierung der Verglasung ist, desto geringer ist die Gefahr, daß die Verglasung außenseitig beschlägt und dadurch die Sicht auf die im Kühlmöbel präsentierte Ware beeinträchtigt. Das liegt daran, daß bei Einsatz von hochwärmedämmenden Verglasungen mit kleinem k-Wert der Wärmetransport von der Außenseite zur Innenseite der Verglasung gering ist, und die Temperatur an der Außenseite der Verglasung sich nur wenig von der Umgebungstemperatur unterscheidet. - Bei Einsatz von Verglasungen mit mäßigem k-Wert ist vorgeschlagen worden, über die Außenseite der Verglasung einen Luftstrom mit Umgebungstemperatur zu leiten (DE-PS 21 58 147). In der Praxis wird die Außenseite der Verglasung beheizt. Solche Verglasungen mit mäßigem k-Wert haben in der Praxis z.B. einen dreischeibigen Aufbau mit zwei Luftzwischenräumen von je 6 mm Breite, wobei die elektrisch heizbare Beschichtung zur Verhinderung eines Kondensationsbeschlages auf der dem Luftzwischenraum zugewandten Seite der Außenscheibe angeordnet ist. Mit einem solchen Aufbau erhält man einen k-Wert von etwa 2,4 W/m²K.

Wenn die Tür eines Kühlmöbels zur Entnahme einer Ware geöffnet wird, bildet sich aber auch auf der Innenseite der Verglasung ein Kondensationsbeschlag, der nach dem Schließen der Tür die Durchsicht durch die Verglasung beeinträchtigt. Dieser innenseitige Beschlag wird im Laufe der Zeit abgebaut. Das geschieht bei den üblichen Verglasungen mit k-Werten oberhalb von 2 W/m²K bei einer Öffnungszeit von 10 Sekunden etwa innerhalb einer Minute, wenn die relative Luftfeuchtigkeit bei etwa 65 % liegt. Bei den hochisolierenden Verglasungen erhöht sich diese Beschlagdauer erheblich. Sie liegt etwa bei einem Faktor von 2,5, wenn eine Verglasung mit einem k-Wert von 1 W/m²K eingesetzt wird.

Um die Beschlagdauer zu verkürzen, ist es bekannt, die Innenseite der Verglasung bereits beim Öffnen der Tür elektrisch zu beheizen (GB-OS 21 31 143).

Man vermutet, daß die wesentliche Ursache für die Verlängerung der Beschlagdauer die unterschiedliche Temperaturdifferenz zwischen innerer Scheibe und dem Innenraum des Kühlmöbels ist, die sich bei Einsatz einer Verglasung mit mäßigem k-Wert gegenüber einer Verglasung mit hohem k-Wert ergibt. Der höhere Wärmedurchlaßwiderstand der hochwärmedämmenden Verglasung führt dazu, daß diese Temperaturdifferenz geringer wird. Damit reduziert sich auch der Unterschied in den entsprechenden Wasserdampfpartialdrücken als treibende Kraft für den Abbau der Eis- bzw. Wasserschicht auf der inneren Scheibe.

Würde man bei einem solchen Kühlmöbel die Umwälzgeschwindigkeit erhöhen und damit über den konvektiven Anteil den Wärmeübergangskoeffizienten nach innen, αᵢ, vergrößern, so würde die Temperaturdifferenz zwischen innerer Scheibe und Innenraum noch weiter abgebaut. Durch eine solche Vorgehensweise ist also keine Reduzierung der Beschlagdauer zu erwarten. Versuche haben dies bestätigt. Im übrigen ist auch unter dem Gesichtspunkt eines möglichst geringen Energiebedarfs für das Kühlmöbel die Verfolgung dieses Weges nicht sinnvoll, denn die durch den höheren αᵢ Wert bedingte Verschlechterung des k-Wertes sowie die höhere Umlaufgeschwindigkeit des Ventilators für die Luftumwälzung erhöhen den Energiebedarf. Aus diesem Grunde wird die Luftumwälzgeschwindigkeit so weit reduziert, wie es für die notwendige Kühlung des Innenraums und dessen Temperaturvergleichmäßigung gerade notwendig ist. Bei Einsatz von hochwärmedämmenden Verglasungen kann diese notwendige Umwälzgeschwindigkeit der Luft etwas kleiner als bei Kühlmöbelverglasungen mit mäßigem k-Wert gewählt werden, weil der Energiebedarf insgesamt geringer ist.

Aufgabe der Erfindung ist es deshalb, den beim Öffnen der Tür eines gattungsgemäßen Kühlmöbels gebildeten innenseitigen Kondensationsbeschlag an der Verglasung des Kühlmöbels ohne großen apparativen Aufwand und auf wirtschaftliche Art und Weise zu entfernen.

Diese Aufgabe wird dadurch gelöst, daß die Umwälzgeschwindigkeit der Luft nach dem Schließen der Tür bis zum Abbau des Kondensationsbeschlages auf einen eine ausreichende Transparenz der Verglasung gewährleistenden Wert erhöht wird, und daß nachfolgend die Umwälzgeschwindigkeit der Luft wieder auf den für den normalen Kühlbetrieb erforderlichen Wert reduziert wird. Insbesondere kann die Umwälzgeschwindigkeit der Luft nach dem Schließen der Tür auf das 1,5- bis 4-fache, vorzugsweise auf das 2,5-fache, des für den normalen Türbetrieb erforderlichen Wertes erhöht werden.

Überraschenderweise hat sich gezeigt, daß eine solche, nur kurzzeitige Erhöhung der Umwälzgeschwindigkeit nach dem Schließen der Tür zu einer schnellen Entfernung des innenseitigen Beschlages führt. Die Zeit, die zwischen dem Schließen der Tür und der Entfernung des Beschlages vergeht, ist um wenigstens die Hälfte geringer als ohne diese Maßnahmen und liegt damit im Bereich derjenigen Zeit, die sich für den Abbau des innenseitigen Kondensationsbeschlages bei einer Verglasung mit mäßigem k-Wert ergibt. Aber auch bei einer Verglasung mit mäßigem k-Wert ist das erfindungsgemäße Verfahren vorteilhaft anwendbar. Auch hier bringt es eine Reduzierung der bisher hingenommenen Beschlagdauer um etwa 30 %.

Zur Durchführung dieses Verfahrens eignet sich ein Kühlmöbel mit wenigstens einer Tür und mit Verglasungen, insbesondere hochwärmedämmenden Verglasungen, im Bereich der Tür und/oder Wandung sowie mit einem Gebläse für die Zwangsluftumwälzung, welches Kühlmöbel dadurch gekennzeichnet ist, daß das Gebläse zweistufig ausgebildet ist und von einer Schalteinrichtung mit einem beim Schließen der Tür aktivierbaren Schalter in die Stufe der erhöhten Umwälzgeschwindigkeit geschaltet wird. Während des normalen Kühlbetriebes läuft das Gebläse mit der niedrigeren Drehzahl. Nach dem Schließen der zwischenzeitlich geöffneten Tür wird die zweite Stufe des Gebläses eingeschaltet, so daß das Gebläse mit höherer Drehzahl läuft, und dementsprechend die Umwälzgeschwindigkeit der Luft im Kühlmöbel erhöht wird. Nach dem Entfernen des innenseitigen Beschlages wird das Gebläse wieder auf die dem normalen Kühlbetrieb entsprechende Stufe zurückgeschaltet.

Der Zeitpunkt, an dem das Zurückschalten des Gebläses erfolgt, kann im einfachsten Fall dadurch vorgegeben werden, daß die Schalteinrichtung ein Zeitrelais ist, welches nach Maßgabe der jeweiligen Betriebsbedingungen eingestellt ist.

Eine andere Möglichkeit, das Gebläse nach Entfernung des innenseitigen Kondensationsbeschlages wieder auf normalen Kühlbetrieb zurückzuschalten, ergibt sich dann, wenn innenseitig auf der Verglasung ein Feuchtigkeitsmesser angeordnet ist, der als Ist-Wert-Geber in einen die Schalteinrichtung beaufschlagenden Regelkreis geschaltet ist. Nachdem der Schalter durch das Schließen der Tür aktiviert worden ist und die zweite Stufe des Gebläses eingeschaltet hat, hält dieser Regelkreis die Schalteinrichtung solange in ihrer Schaltstellung, bis der Feuchtigkeitsmesser keine Anzeige mehr liefert. Dann schaltet die Schalteinrichtung wieder in den normalen Kühlbetrieb zurück.

Das beschriebene Verfahren läßt sich folglich ohne großen apparativen Aufwand verwirklichen. Es ist lediglich erforderlich, das betreffende Kühlmöbel mit einem 2-stufigen Gebläse und einer zugehörigen Schalteinrichtung auszurüsten, wobei diese Schalteinrichtung im einfachsten Fall lediglich aus einem Zeitrelais besteht. Besonders gute Ergebnisse erhält man, wenn die Verglasung des Kühlmöbels aus einem Mehrscheibenisolierglas besteht, dessen Innenscheibe kühlraumseitig eine Infrarotreflexionsschicht aufweist.

## Patentansprüche

1. Verfahren zum Entfernen des innenseitigen, die Transparenz beeinträchtigenden Kondensationsbeschlages auf der Verglasung eines Kühlmöbels, das durch Zwangsluftumwälzung gekühlt wird und bei dem dieser Beschlag sich bei geöffneter Tür bildet, **dadurch gekennzeichnet,** daß die Umwälzgeschwindigkeit der Luft nach dem Schließen der Tür bis zum Abbau des Kondensationsbeschlages auf einen eine ausreichende Transparenz der Verglasung gewährleistenden Wert erhöht wird, und daß nachfolgend die Umwälzgeschwindigkeit der Luft wieder auf den für den normalen Kühlbetrieb erforderlichen Wert reduziert wird.

2. Verfahren nach Anspruch 1, **dadurch gekennzeichnet,** daß die Umwälzgeschwindigkeit der Luft nach dem Schließen der Tür auf das 1,5- bis 4-fache des für den normalen Kühlbetrieb erforderlichen Wertes erhöht wird.

3. Verfahren nach Anspruch 1 oder 2, **dadurch gekennzeichnet,** daß die Umwälzgeschwindigkeit der Luft nach dem Schließen der Tür auf das 2,5-fache des für den normalen Kühlbetrieb erforderlichen Wertes erhöht wird.

4. Kühlmöbel zur Durchführung des Verfahrens nach einem der Ansprüche 1 - 3 mit wenigstens einer Tür mit Verglasungen im Bereich der Tür und/oder Wandung sowie mit einem Gebläse für die Zwangsluftumwälzung, **dadurch gekennzeichnet,** daß das Gebläse zweistufig ausgebildet ist und von einer Schalteinrichtung mit einem beim Schließen der Tür aktivierbaren Schalter in die Stufe der erhöhten Umwälzgeschwindigkeit bis zum Abbau des Kondensationsbeschlages geschaltet wird und nachfolgend wieder in die untere Stufe geschaltet wird.

5. Kühlmöbel nach Anspruch 4, **dadurch gekennzeichnet,** daß die Schalteinrichtung ein Zeitrelais ist.

6. Kühlmöbel nach Anspruch 4, **dadurch gekennzeichnet,** daß innenseitig auf der Verglasung ein Feuchtigkeitsmesser angeordnet ist, der als Ist-Wert-Geber in einen die Schalteinrichtung beaufschlagenden Regelkreis geschaltet ist.

## Claims

1. Method for the removal of the condensation mist, which impairs transparency, at the interior side on the glazing of a refrigerating cabinet, which is cooled by forced air circulation and in which this mist forms when the door is opened, characterised thereby that the speed of circulation of the air after the closing of the door is increased until the decomposition of the condensation mist to a value guaranteeing an adequate transparency of the glazing, and that subsequently the speed of circulation of the air is reduced back to the value required for the normal cooling operation.

2. Method according to claim 1, characterised thereby that the speed of circulation of the air after the closing of the door is increased to 1.5 - 4 times the value required for the normal cooling operation.

3. Method according to claim 1 or 2, characterised thereby that the speed of circulation of the air after the closing of the door is increased to 2.5 times the value required for the normal cooling operation.

4. Refrigerating cabinet for the carrying out of the method according to one of the claims 1 to 3, with at least one door with glazings in the region of the door and/or wall as well as with a blower for the forced air circulation, characterised thereby that the blower is constructed as two stage and is switched into the stage of increased speed of circulation, until decomposition of the condensation mist, by a switching device with a switch activatable on the closing of the door and subsequently is switched back into the lower stage.

5. Refrigerating cabinet according to claim 4, characterised thereby that the switching device is a time relay.

6. Refrigerating cabinet according to claim 4, characterised thereby that arranged at the interior side on the glazing is a moisture measuring instrument, which is connected as actual value transmitter in a regulating circuit loading the switching device.

## Revendications

1. Procédé pour éliminer la couche de buée intérieure nuisant à la transparence du vitrage d'un réfrigérateur refroidi par circulation forcée d'air et dans lequel cette couche de buée se forme lorsque la porte est ouverte, caractérisé en ce que la vitesse de circulation de l'air après la fermeture de la porte jusqu'à l'élimination de la couche de buée est élevée à une valeur garantissant une transparence suffisante du vitrage, et en ce qu'ensuite, la vitesse de circulation de l'air est à nouveau ramenée à la valeur requise pour le fonctionnement en mode réfrigérant normal.

2. Procédé selon la revendication 1, caractérisé en ce que la vitesse de circulation de l'air après la fermeture de la porte augmente de 1,5 à 4 fois par rapport à la valeur nécessaire pour le fonctionnement en mode réfrigérant normal.

3. Procédé selon la revendication 1 ou 2, caractérisé en ce que la vitesse de circulation de l'air après la fermeture de la porte augmente de 2,5 fois par rapport à la valeur nécessaire au fonctionnement en mode réfrigérant normal.

4. Réfrigérateur pour la mise en oeuvre du procédé selon l'une des revendications 1 à 3, comportant au moins une porte présentant des vitrages dans la zone de la porte et/ou de la paroi, ainsi qu'une soufflante pour la circulation forcée d'air, caractérisé en ce que la soufflante a deux positions et est commutée sur la position où la vitesse de circulation est plus élevée par un dispositif de commutation à l'aide d'un commutateur pouvant être activé en fermant la porte jusqu'à l'élimination de la couche de buée, puis à nouveau commutée sur la position inférieure.

5. Réfrigérateur selon la revendication 4, caractérisé en ce que le dispositif de commutation est un relais à temporisation.

6. Réfrigérateur selon la revendication 4, caractérisé en ce qu'à l'intérieur, sur le vitrage est disposé un hygromètre faisant fonction de capteur de la valeur réelle et monté dans une boucle de régulation commandant le dispositif de commutation.
